# EUROPÄISCHE PATENTANMELDUNG

(11) **EP 4 079 420 A1**
(43) Veröffentlichungstag der Anmeldung: **26.10.2022**
(21) Anmeldenummer: 22168483.0
(22) Anmeldetag: 14.04.2022
(51) Int. Cl.: B08B 3/02

(54) **GRUNDKÖRPER FÜR EINE ARBEITSKAMMER EINER FLUIDBEARBEITUNGSMASCHINE UND VERFAHREN ZUR HERSTELLUNG EINES GRUNDKÖRPERS**

(30) Priorität: 20.04.2021 DE 102021109907
(71) Anmelder: Piller Entgrattechnik GmbH, 71254 Ditzingen (DE)
(72) Erfinder: HAAG, Rouven Sebastian, 73732 Esslingen (DE)
(74) Vertreter: Rüger Abel Patentanwälte PartGmbB

(57) **Zusammenfassung**

Die Erfindung betrifft einen Grundkörper (11) für eine Arbeitskammer (10) einer Fluidbearbeitungsmaschine sowie ein Verfahren zur Herstellung des Grundkörpers (11). Der Grundkörper (11) ist doppelwandig ausgebildet und weist hierfür einen Innenkörper (14) sowie einen den Innenkörper (14) mit Abstand umschließenden Außenkörper (15) auf. Zwischen dem Innenkörper (14) und dem Außenkörper (15) ist ein vorzugsweise zusammenhängender Zwischenraum (13) gebildet, in dem ein Füllmaterial eingefüllt und gegebenenfalls ausgehärtet wird. Die ausgehärtete Füllung (38) bildet einen oder mehrere Füllkörper (39) zwischen dem Innenkörper (14) und dem Außenkörper (15).

## Beschreibung

Die Erfindung betrifft einen Grundkörper für eine Arbeitskammer einer Fluidbearbeitungsmaschine. Die Erfindung betrifft außerdem ein Verfahren zur Herstellung eines solchen Grundkörpers. Der Grundkörper der Arbeitskammer begrenzt einen Innenraum, in dem ein Werkstück mit wenigstens einem Fluidstrahl eines Fluidwerkzeugs bearbeitet werden kann. Die Fluidbearbeitungsmaschine ist insbesondere dazu eingerichtet, ein Werkstück zu entgraten und/oder zu reinigen und/oder abzublasen.

Bei der Fluidbearbeitung wird Fluid von wenigstens einem Fluidwerkzeug ausgestoßen und auf das Werkstück gerichtet. Dabei können Materialpartikel vom Werkstück entfernt werden, wie etwa ein Grat an einem Werkstück oder am Werkstück anhaftende Schmutzpartikel. Derartige Materialpartikel können von dem Fluidstrahl mitgenommen werden. Der Innenraum der Arbeitskammer bzw. des Grundkörpers muss daher umschlossen werden. Außerdem entstehen bei der Fluidbearbeitung des Werkstücks laute Geräusche. Im Innenraum des Grundkörpers Arbeitskammer werden häufig auch hohe Prozesstemperaturen für die benötigt oder erzeugt. Um eine Bedienperson der Fluidbearbeitungsmaschine oder andere Personen im Umfeld der Fluidbearbeitungsmaschine zu schützen ist es erforderlich oder zumindest wünschenswert, den Geräuschpegel zu begrenzen. Ebenso ist bei Anwendungen mit höheren Prozesstemperaturen aus Gründen der Energieeffizienz aber auch zum Schutz des Bedienpersonals eine gute thermische Isolation wünschenswert.

Bei Arbeitskammern mit großer Länge und/oder großem Volumen sind der Aufwand und die Kosten erheblich, um die vorstehend genannten Anforderungen zu erfüllen.

Daher kann es als Aufgabe der vorliegenden Erfindung angesehen werden, einen stabilen Grundkörper zur Bildung einer Arbeitskammer für eine Fluidbearbeitungsmaschine zu schaffen, der einen kostengünstigen Aufbau und eine gute Schalldämmung und/oder Schwingungsdämpfung und/oder thermische Isolierung ermöglicht.

Diese Aufgabe wird durch einen Grundkörper mit den Merkmalen des Patentanspruches 1 und ein Verfahren mit den Merkmalen des Patentanspruches 14 gelöst.

Der erfindungsgemäße Grundkörper ist zum Aufbau einer Arbeitskammer einer Fluidbearbeitungsmaschine eingerichtet. In einen Innenraum des Grundkörpers kann ein Werkstück mit einem Fluidwerkzeug bearbeitet werden, indem wenigstens ein Fluidstrahl vom Fluidwerkzeug auf das Werkstück abgegeben wird. Das Werkstück kann entgratet und/oder gereinigt und/oder abgeblasen werden. Abhängig vom Arbeitsvorgang werden dem Fluidwerkzeug das oder die erforderlichen Fluide unter dem jeweils notwendigen Druck zugeführt. Das Entgraten und/oder Reinigen eines Werkstücks erfolgt vorzugsweise unter Verwendung einer Flüssigkeit. Für das Entgraten kann beispielsweise Wasser, ein Kühlschmiermittel oder ein Schneidöl verwendet werden. Für das Reinigen kann das verwendete Fluid Wasser und optional ein beigemischtes Reinigungsmittel aufweisen. Zum Abblasen wird vorzugsweise ein gasförmiges Fluid, insbesondere Luft, verwendet. Bei der Bearbeitung können die Prozesstemperaturen im Innenraum des Grundkörpers beispielsweise mindestens 40°C und/oder bis zu 60°C betragen.

Der erfindungsgemäße Grundkörper für eine Arbeitskammer einer Fluidbearbeitungsmaschine ist in Sandwichbauweise ausgebildet. Er hat einen Innenkörper und einen den Innenkörper umgebenden Außenkörper. Der Innenkörper begrenzt einen Innenraum, in dem die Bearbeitung des Werkstücks stattfindet. Zwischen dem Innenkörper und dem Außenkörper ist ein Zwischenraum gebildet. Der Zwischenraum ist bevorzugt zwischen allen Innen- und Außenwänden des Innenkörpers und des Außenkörpers vorhanden. Der Zwischenraum ist vorzugsweise zusammenhängend ausgestaltet. Unter einer zusammenhängenden Ausgestaltung des Zwischenraums ist zu verstehen, dass ein eingefülltes rieselfähiges und/oder fließfähiges Medium jede Stelle des Zwischenraums erreichen kann. Fluidisch voneinander getrennte Abteile sind in dem Zwischenraum vorzugsweise nicht gebildet. Alle Abschnitte des Zwischenraums sind über Öffnungen oder Durchgänge miteinander verbunden.

Der Zwischenraum ist mit einer nicht aushärtbaren Partikelfüllung und/oder einer ausgehärteten Füllung gefüllt.

Die Partikelfüllung besteht aus losen Partikeln ohne feste Bindung zueinander, beispielsweise Sand. Sand hat hervorragende Dämmungs- und Dämpfungseigenschaften. Eine Partikelfüllung kann verglichen mit einer ausgehärteten Füllung eine erhöhte Struktursteifigkeit des Innenkörpers und des Außenkörpers erfordern.

Bevorzugt wird eine aushärtende Füllung, die im ausgehärteten Zustand wenigstens einen festen Füllkörper bildet. Jeder Füllkörper ist zusammenhängend aus der ausgehärteten Füllung geformt und bildet einen Monolithen. Im Zwischenraum befindet sich bei einer bevorzugten Ausführungsform lediglich ein einziger durch die ausgehärtete Füllung gebildeter Füllkörper. Alternativ hierzu könnten auch mehrere separate Füllkörper durch die ausgehärtete Füllung gebildet werden. Der Füllkörper oder alle Füllkörper gemeinsam umschließen den Innenkörper an sämtlichen Innenwänden des Innenkörpers.

Das in den Zwischenraum eingebrachte rieselfähige und/oder fließfähige und/oder schaumförmige Füllmaterial kann aus einem vorzugsweise aushärtbaren natürlichen oder künstlichen Material bestehen, beispielsweise einem mineralischen Baustoff oder Kunststoff. Als aushärtbarer mineralischer Baustoff kann beispielsweise Beton, Gasbeton, Zement, Mörtel oder Estrich verwendet werden. Alternativ zu dem mineralischen Baustoff kann auch ein fließfähiger, aushärtbarer Kunststoff verwendet werden, beispielsweise ein Kunstharz, insbesondere Epoxidharz. Das in den Zwischenraum eingebrachte Füllmaterial kann auch schaumförmig sein, so dass der Zwischenraum ausgeschäumt wird und der Schaum nach dem Aushärten den wenigstens einen Füllkörper bildet. Zum Ausschäumen können Materialien verwendet werden, die auch als Montageschäume eingesetzt werden, beispielsweise Polyurethan enthaltende Montageschäume.

Bei dem erfindungsgemäßen Grundkörper steht der Innenkörper insbesondere nicht in direktem Kontakt mit dem Außenkörper. Der Innenkörper wird durch die Füllung vom Außenkörper im Bezug auf eine Schwingungsübertragung und/oder einen Wärmeübergang besser entkoppelt. Mit dieser Sandwich-bauweise lassen sich insbesondere Grundkörper mit einer großen Länge und/oder einem großen Volumen des Innenraums in ausreichender Stabilität kostengünstig herstellen. Die thermische Isolation ist dadurch um den Faktor 20 bis 100 besser als bei Bauweisen mit massiven Stahl- oder Aluminiumwänden.

Die Wandstärken für den Innenkörper und den Außenkörper können durch die Sandwich-Bauweise geringer gewählt werden als bei massiven metallischen Grundkörpern. Der Zwischenraum kann zwischen den Innenseitenwänden und den Außenseitenwänden zum Beispiel 20 mm bis 80 mm und vorzugsweise etwa 50 mm betragen. Die ideale Stärke bzw. Dicke der Füllung ist insbesondere vom verwendeten Füllmaterial abhängig. Die Wandstärke für den Außenkörper und/oder den Innenkörper kann beispielsweise zwischen 2 mm und 8 mm betragen. Bei einem Ausführungsbeispiel ist die Wandstärke jeweils kleiner als 5 mm.

Vorzugsweise bestehen der Innenkörper und/oder der Außenkörper aus Metall oder einer Metalllegierung, insbesondere aus einer Stahllegierung. Es ist bevorzugt, wenn der Innenkörper und der Außenkörper nicht aus Aluminium bzw. aus einer Aluminiumlegierung bestehen.

Es ist vorteilhaft, wenn der Innenkörper und der Außenkörper jeweils aus mehreren miteinander verbundenen Blechen, insbesondere Stahlblechen, aufgebaut sind. Die Bleche sind unlösbar miteinander verbunden, beispielsweise durch eine Haftverbindung und/oder eine Schweißverbindung und/oder eine andere stoffschlüssige Verbindung.

Der Innenkörper hat bei einem Ausführungsbeispiel einen Innenboden und wenigstens eine Innenseitenwand, die sich an den Innenboden anschließt. Der Innenboden und die wenigstens eine Innenseitenwand begrenzen den Innenraum. Bei einem quaderförmigen Innenraum weist der Innenkörper vier Innenseitenwände auf.

Analog hierzu kann der Außenkörper einen Außenboden und wenigstens eine Außenseitenwand aufweisen. Abhängig von der geometrischen Kontur des Innenkörpers hat der Außenkörper eine Anzahl von Außenseitenwänden, die vorzugsweise die Anzahl von Innenseitenwänden entspricht. Beispielsweise kann der Außenkörper vier Außenseitenwände aufweisen.

Bei einem Ausführungsbeispiel kann der Außenboden horizontal ausgerichtet sein. Der Innenboden kann vorzugsweise gegenüber der Horizontalen geneigt verlaufende Abschnitte aufweisen, so dass Fluid zu einem Ablauf im Grundkörper hin geleitet werden kann. Somit kann der Zwischenraum zwischen dem Innenboden und dem Außenboden abhängig von den geneigt verlaufenden Abschnitten des Innenbodens in seiner Höhe variieren. Zwischen den Außenseitenwänden und den Innenseitenwänden hat der Zwischenraum vorzugsweise eine konstante Dimension, die jeweils rechtwinklig zu der Innenseitenwand bzw. Außenseitenwand gemessen wird.

Es ist bevorzugt, wenn der Grundkörper mehrere Verbindungsteile aufweist, die im Zwischenraum angeordnet und sowohl mit dem Innenkörper als auch mit dem Außenkörper fest verbunden sind. Die Verbindungsteile bilden zwischen dem Innenkörper und dem Außenkörper Ankerteile, die Zugkräfte aufnehmen können, wenn die Partikelfüllung oder die aushärtbare Füllung in noch nicht ausgehärteten Zustand eingefüllt wird und anschließend aushärtet. Durch die Gewichtskraft der Füllung und/oder durch Volumenänderungen beim Aushärten kann durch die Verbindungsteile vermieden werden, dass sich die Innenwand bzw. die Außenwand unerwünscht stark verformen. Insbesondere kann ein Wölben der Innenwand und/oder der Außenwand begrenzt oder vermieden werden. Durch diese Maßnahme können Innenwand und/oder der Außenwand besonders dünn ausgeführt werden.

Jedes Verbindungsteil ist vorzugsweise an mehreren Verbindungsstellen mit dem Innenkörper und dem Außenkörper verbunden, wobei beispielsweise an jeder Verbindungsstelle stoffschlüssige Verbindung und/oder Haftverbindung - vorzugsweise eine lokale Schweißverbindung - hergestellt werden kann.

Bei einem Ausführungsbeispiel hat jedes Verbindungsteil einen plattenförmigen Abschnitt. Der plattenförmige Abschnitt erstreckt sich bevorzugt schräg oder rechtwinklig zur benachbarten Innen- und/oder Außenwand durch den Zwischenraum. Er kann auf einer Seite einen abgewinkelten Fußabschnitt aufweisen, der mit dem Innenkörper oder bevorzugt dem Außenkörper verbunden ist, beispielsweise durch lokale und insbesondere punktförmige Schweißverbindungen. Auf der dem Fußabschnitt entgegengesetzten Seite kann der plattenförmige Abschnitt an mehreren Stellen mit seiner Kante mit dem jeweils anderen Körper (Außenkörper oder Innenkörper) verbunden werden, vorzugsweise durch lokale, insbesondere punktförmige Schweißverbindungen. Der plattenförmige Abschnitt kann eine oder mehrere Aussparungen aufweisen, so dass fließfähiges Füllmaterial durch die wenigstens eine Aussparung hindurchgelangen kann und der Zwischenraum durch den plattenförmigen Abschnitt nicht in einzelne Bereiche oder Kammern unterteilt ist.

Der Grundkörper wird gemäß einem erfindungsgemäßen Aspekt wie folgt hergestellt:
Zunächst werden der Innenkörper und der Außenkörper hergestellt, beispielsweise durch Verbinden von einzelnen Blechen, insbesondere durch Haftverbindungen und/oder Schweißverbindungen. Dabei wird zwischen dem Innenkörper und dem Außenkörper ein vorzugsweise zusammenhängender Zwischenraum gebildet. Insbesondere können bei der Herstellung des Innen- und Außenkörpers Verbindungsteile sowohl mit dem Innenkörper, als auch mit dem Außenkörper verbunden werden und den Zwischenraum zwischen Innen- und Außenkörper durchsetzen. Die Verbindungsteile werden bevorzugt stoffschlüssig, z.B. durch Schweißen oder Kleben, am Innenkörper und am Außenkörper befestigt. Die Verbindungsteile sind vorzugsweise sowohl zwischen dem Außenboden und dem Innenboden, als auch zwischen jeder vorhandenen Außenseitenwand und jeder vorhandenen Innenseitenwand angeordnet.

Anschließend wird ein Füllmaterial in den Zwischenraum eingefüllt, so dass das Füllmaterial den Innenkörper sowohl am Innenboden, als auch an der wenigstens einen Innenseitenwand umgibt. Vorzugsweise wird der Zwischenraum vollständig gefüllt. Das Füllmaterial ist zumindest beim Einfüllen in einem rieselfähigen und/oder fließfähigen und/oder schaumförmigen Zustand. Das Füllmaterial kann eine Partikelfüllung sein, wobei die Partikel keine unmittelbare feste Verbindung miteinander aufweisen oder bilden. Vorzugsweise wird ein aushärtbares Füllmaterial verwendet, das nach dem Einfüllen in den Zwischenraum ausgehärtet und die ausgehärtete Füllung bildet. Vorzugsweise stellt die ausgehärtete Füllung wenigstens einen und insbesondere genau einen zusammenhängenden Füllkörper dar.

Vorteilhafte Ausgestaltungen der Erfindung ergeben sich aus den abhängigen Patentansprüchen, der Beschreibung und den Zeichnungen. Nachfolgend werden bevorzugte Ausführungsbeispiele der Erfindung anhand der beigefügten Zeichnungen im Einzelnen erläutert. Es zeigen:
Figur 1 eine perspektivische Darstellung eines Ausführungsbeispiels einer Arbeitskammer,
Figur 2 eine perspektivische Darstellung eines Grundkörpers der Arbeitskammer aus Figur 1,
Figur 3 eine schematische, blockschaltbildähnliche Darstellung eines Ausführungsbeispiels eines Grundkörpers mit Blick von oben in den Innenraum des Grundkörpers,
Figur 4 ein Ausführungsbeispiel eines in einem Zwischenraum zwischen einem Verbindungsteil, das zwischen einem Innenkörper und einem Außenkörper des Grundkörpers angeordnet ist und
Figur 5 einen Längsschnitt durch den Grundkörper aus Figur 2 und
Figur 6 eine perspektivische Darstellung eines Ausführungsbeispiels eines Befestigungselements zur Verbindung einer Außenseitenwand des Außenkörpers mit einem Verbindungsteil.

Figur 1 zeigt ein Ausführungsbeispiel einer Arbeitskammer 10 in einer perspektivischen Ansicht. Die Arbeitskammer 10 weist einen Grundkörper 11 auf. Ein Ausführungsbeispiel des Grundkörpers 11 ist in Figur 2 veranschaulicht. Figur 3 zeigt eine schematische Prinzipdarstellung des Grundkörpers 11 in einer Ansicht von oben in einen Innenraum 12 sowie einen Zwischenraum 13 zwischen einem Innenkörper 14 und einem Außenkörper 15 des Grundkörpers 11.

Der Innenraum 12 ist durch den Innenkörper 14 auf mehreren Seiten begrenzt. Hierzu weist der Innenkörper 14 einen Innenboden 14b und wenigstens eine Innenseitenwand 14s auf. Beim Ausführungsbeispiel hat der Innenkörper 14 zwei Innenseitenwände 14s, die sich in einer Längsrichtung L auf entgegengesetzten Seiten des Innenraums 12 gegenüberliegen. Außerdem hat der Innenkörper 14 zwei Innenseitenwände 14s, die sich in einer Querrichtung Q auf gegenüberliegenden Seiten des Innenraums 12 gegenüberliegen. Die Innenseitenwände 14s sind jeweils mit dem Innenboden 14b verbunden. Die beiden sich in Längsrichtung L erstreckenden Innenseitenwände 14s sind an ihren Längsenden jeweils durch eine sich in Querrichtung Q erstreckende Innenseitenwand 14s verbunden. Der Innenkörper 14 ist auf der den Innenboden 14b gegenüberliegender Seite zumindest teilweise offen und hat dort eine Zugangsöffnung 16. Über die Zugangsöffnung 16 ist der Innenraum 12 zugänglich, insbesondere um ein Werkstück im Innenraum 12 anzuordnen bzw. aus dem Innenraum 12 zu entnehmen.

Analog zum Innenkörper 14 weist der Außenkörper 15 einen Außenboden 15b und wenigstens eine mit dem Außenboden 15b verbundene Außenseitenwand 15s auf. Die Anzahl und die Orientierung der Außenseitenwände 15s im Raum entspricht vorzugsweise der Anzahl und der Orientierung der Innenseitenwände 14s des Innenkörpers 14. Daher sind beim bevorzugten Ausführungsbeispiel zwei sich in Längsrichtung L erstreckende Außenseitenwände 15s vorhanden, die parallel zu der jeweils unmittelbar benachbarten Innenseitenwand 14s angeordnet sind. Außerdem hat der Außenkörper 15 zwei Außenseitenwände 15s, die sich in Querrichtung Q erstrecken, die parallel zu der jeweils unmittelbar benachbarten Innenseitenwand 14s angeordnet sind und die die Längsenden der beiden sich in Längsrichtung L erstreckenden Außenseitenwände 15s miteinander verbinden.

Der Innenkörper 14 und der Außenkörper 15 sind beim Ausführungsbeispiel durch miteinander verbundene Bleche 20 aufgebaut. Die Anzahl der Bleche 20, die eine Innenseitenwand 14s bzw. eine Außenseitenwand 15s oder den Innenboden 14b bzw. den Außenboden 15b bilden, kann variieren, abhängig von der Dimension des Grundkörpers 11. Wie es schematisch beispielsweise in Figur 3 zu erkennen ist, können die sich in Längsrichtung erstreckenden Innenseitenwände 14s und Außenseitenwände 15s jeweils durch zwei Bleche 20 gebildet werden. Die sich in Querrichtung Q erstreckenden Innenseitenwände 14s und Außenseitenwände 15s können beispielsweise durch ein einziges Blech 20 gebildet sein. In Figur 3 ist auch zu erkennen, dass der Innenboden 14b durch mehrere und beispielsgemäß vier Bleche 20 gebildet ist. Analog dazu kann auch der Außenboden 15b durch mehrere Bleche 20 gebildet sein.

Die Bleche 20 werden vorzugsweise unterbrechungslos entlang der Stoßkanten miteinander verbunden, insbesondere durch eine Schweißverbindung und/oder eine Haftverbindung.

Die Bleche 20 bestehen bevorzugt aus einer Metalllegierung, insbesondere Stahllegierung. Aluminiumbleche werden vorzugsweise nicht eingesetzt.

Wie es insbesondere in Figur 5 zu erkennen ist, kann der Außenboden 15b parallel zu einer Ebene ausgerichtet sein, die vorzugsweise horizontal ausgerichtet ist. Die Ebene, in der sich der Außenboden 15b erstreckt, ist beim Ausführungsbeispiel durch die Längsrichtung L und die Querrichtung Q aufgespannt.

Eine Hochrichtung H erstreckt sich rechtwinklig dazu, so dass die Längsrichtung L, die Querrichtung Q und die Hochrichtung H ein kartesisches Koordinatensystem bilden.

In Figur 5 ist zu erkennen, dass der Innenboden 14b nicht parallel zum Außenboden 15b ausgerichtet ist. Der Innenboden 14b weist zwei schräg geneigt zur Horizontalen ausgerichtete Abschnitte auf, die sich in Richtung zu einem Ablauf 21 hin dem Außenboden 15b annähern. Der Ablauf 21 ist beim Ausführungsbeispiel zentral in Längsrichtung L angeordnet. Durch die Neigung des Innenbodens 14b zum Ablauf 21 hin kann das Ablaufen von Flüssigkeiten aus dem Innenraum 12 während des Betriebs der Fluidbearbeitungsmaschine verbessert werden. Gemeinsam mit der Flüssigkeit können auch Schmutzpartikel abgeführt werden. Der Ablauf 21 kann optional mit einer Saugeinrichtung verbunden werden, um Fluide und/oder Partikel aus dem Innenraum 12 aktiv abzusaugen.

Der Zwischenraum 13 zwischen dem Innenkörper 14 und dem Außenkörper 15 ist derart ausgebildet, dass der Innenkörper 14 und der Außenkörper 15 keinen unmittelbaren flächigen Kontakt miteinander aufweisen. Der Zwischenraum 13 ist bevorzugt durchgängig ausgebildet. Der Zwischenraum 13 trennt daher den Außenboden 15b vom Innenboden 14b sowie die Außenseitenwände 15s von den Innenseitenwänden 14s.

Wie es schematisch in Figur 3 und außerdem in Figur 5 zu erkennen ist, sind der Außenkörper 15 und der Innenkörper 14 über mehrere Verbindungsteile 22 miteinander verbunden, so dass die Relativlage zwischen dem Innenkörper 14 und dem Außenkörper 15 vorgegeben ist. Jedes Verbindungsteil 22 ist unbeweglich am Außenkörper 15 und unbeweglich am Innenkörper 14 befestigt, vorzugsweise durch eine stoffschlüssige Verbindung und/oder eine Haftverbindung.

Es ist vorteilhaft, wenn jedes Verbindungsteil 22 an mehreren lokalen äußeren Verbindungsstellen 23 mit dem Außenkörper 15 und an mehreren lokalen inneren Verbindungsstellen 24 mit dem Innenkörper 14 verbunden ist, wie es beispielhaft für das Ausführungsbeispiel des Verbindungsteils 22 in Figur 4 veranschaulicht ist. Die Anzahl der inneren Verbindungsstellen 24 und die Anzahl der äußeren Verbindungsstellen 23 kann variieren und kann gleich groß oder unterschiedlich groß sein. Beim Ausführungsbeispiel ist die Anzahl der äußeren Verbindungsstellen 23 größer als die Anzahl der inneren Verbindungsstellen 24.

Bei den Verbindungsteilen 22, die zwischen den Außenseitenwänden 15s und Innenseitenwänden 14s angeordnet sind, sind die inneren Verbindungsstellen 24 beispielsgemäß entlang einer Geraden in Hochrichtung H mit Abstand zueinander angeordnet. Analog hierzu können die äußeren Verbindungsstellen 23 ebenfalls in Hochrichtung H entlang einer gemeinsamen Geraden mit Abstand zueinander angeordnet sein.

Bei den Verbindungsteilen, die zwischen dem Außenboden 15b und dem Innenboden 14b angeordnet sind, können die äußeren Verbindungsstellen jedes Verbindungsteils 22 entlang einer gemeinsamen Geraden angeordnet sein, die sich beispielsweise parallel zur Längsrichtung L erstrecken kann. Die inneren Verbindungsstellen 24 können sich entlang einer Geraden entsprechend der Neigung der geneigten Abschnitte des Innenbodens 14b erstrecken (Figur 5).

Jedes Verbindungsteil 22 kann aus demselben Material bestehen, wie der Außenkörper 15 bzw. der Innenkörper 14. Beispielsweise kann das Verbindungsteil 22 durch ein Trennverfahren und ein Biegeverfahren aus einem Blechteil hergestellt sein, insbesondere einem Stahlblech.

In Figur 4 ist ein Ausführungsbeispiel eines Verbindungsteils 22 veranschaulicht. Das Verbindungsteil hat einen sich entlang einer Ebene erstreckenden Fußabschnitt 28. Der Fußabschnitt 28 ist bevorzugt mit der dem Zwischenraum 13 zugewandten Innenseite der Außenseitenwand 15s bzw. des Außenbodens 15b in Verbindung und liegt dort beispielsgemäß flächig an. Der Fußabschnitt 28 hat eine sich entlang des gesamten Verbindungsteils 22 erstreckende Seitenkante 29. Auf der der Seitenkante 29 entgegengesetzten Seite weist das Verbindungsteil 22 eine Biegekante 30 auf, an der der Fußabschnitt 28 in einen plattenförmigen Abschnitt 31 übergeht. Der plattenförmige Abschnitt 31 und der Fußabschnitt 28 schließen beispielsgemäß einen rechten Winkel ein. Jedenfalls ragt der plattenförmige Abschnitt 31 schräg oder rechtwinklig vom Fußabschnitt 28 weg.

Der plattenförmige Abschnitt 31 weist eine oder mehrere Aussparungen 32 auf, die den plattenförmigen Abschnitt 31 vollständig durchsetzen. Die Aussparungen 32 können jeweils ein Loch bilden und somit vollständig von einem Rand des plattenförmigen Abschnitts 31 umschlossen sein. Beim Ausführungsbeispiel sind die Aussparungen 32 auf der dem Fußabschnitt 28 abgewandten Seite offen. Jede Aussparung 32 ist beispielsgemäß durch eine bogenförmige und insbesondere kreisbogenförmige Kante des plattenförmigen Abschnitts 31 begrenzt.

Die Aussparungen 32 sind mit Abstand zueinander angeordnet. An jede Aussparung 32 schließt sich auf jeder Seite unmittelbar eine Verbindungskante 33 an. Sämtliche Verbindungskanten 33 eines Verbindungsteils 22 erstrecken sich in einer gemeinsamen Ebene, wobei diese Ebene vorzugsweise parallel zum Fußabschnitt 28 ausgerichtet ist. An jeder Verbindungskante 33 kann das Verbindungsteil 22 durch eine lokale Schweißverbindung oder Klebeverbindung mit einer inneren Seitenwand 14s oder dem Innenboden 14b verbunden sein. An jeder Verbindungskante 33 ist vorzugsweise eine innere Verbindungsstelle 24 vorhanden.

Die Aussparungen 32 zwischen den inneren Verbindungsstellen 24 bilden bei hergestellter Verbindung mit der zugeordneten Innenseitenwand 14s oder dem Innenboden 14b eine Durchgangsöffnung 34 innerhalb des Zwischenraums 13.

In den Zwischenraum 13 wird an einer oder an mehreren Stellen zwischen einer Außenseitenwand 15s und einer Innenseitenwand 14s ein zunächst fließfähiges und/oder schaumförmiges Füllmaterial eingefüllt, das sich im gesamten Zwischenraum 13 verteilt. Die Verteilung des Füllmaterials ist durch die Durchgangsöffnungen 34 wesentlich verbessert. Nach dem Einfüllen des Füllmaterials in den Zwischenraum 13 wird das Füllmaterial beispielsgemäß ausgehärtet und bildet eine ausgehärtete Füllung 38. Die ausgehärtete Füllung 38 ist beim Ausführungsbeispiel zusammenhängend und bildet somit einen einzigen integralen Füllkörper 39. Wenn der Zwischenraum 13 in mehrere getrennte Kammern unterteilt ist, muss das Füllmaterial in jede Kammer eingefüllt und ausgehärtet werden. Nach dem Aushärten bildet die ausgehärtete Füllung 38 dann mehrere separate Füllkörper 39.

Die Füllung 38 kann zum Beispiel ein mineralischer Baustoff (z.B. Beton, Zement, Mörtel oder Estrich) oder Kunststoff (z.B. Kunstharz, insbesondere Epoxidharz) sein. Alternativ zu einem aushärtbaren Füllmaterial kann auch eine Partikelfüllung bestehend aus lose Partikeln, wie z.B. Sand, als Füllung 38 verwendet werden.

Die Füllung 38 umschließt den Innenkörper 14 an jeder vorhandenen Innenseitenwand 14s sowie am Innenboden 14b. Vorzugsweise wird der vor dem Einfüllen des Füllmaterials vorhandene Hohlraum im Zwischenraum 13 vollständig durch die Füllung 38 ausgefüllt. Die Füllung 38 und der gebildete wenigstens eine Füllkörper 39 ist stark schematisiert durch Kreuzschraffur in Figur 3 veranschaulicht.

Anhand der Figuren 5 und 6 ist zu erkennen, dass ein zwischen dem Innenboden 14b und dem Außenboden 15b angeordnetes Verbindungsteil 22 über wenigstens ein Befestigungselement in vorzugsweise mehrere Befestigungselemente 40 mit der unmittelbar benachbarten Außenseitenwand 15s verbunden sein kann. Das Befestigungselement 40 ist insbesondere von außen an der Außenseitenwand 15s zugänglich und kann dort zum Beispiel ein zugängliches Innengewinde oder ein anderes Befestigungsmittel aufweisen. Das Befestigungselement 40 hat vorzugsweise eine nicht rotationssymmetrische Außenfläche und hat beim Ausführungsbeispiel zumindest abschnittsweise einen polygonalen Außenquerschnitt. Zwischen diesen Abschnitt mit polygonalem Außenquerschnitt hat jedes Befestigungselement 40 eine oder mehrere Vertiefungen, die beim Ausführungsbeispiel als ringsumlaufende Nuten 41 ausgeführt sind. Jedes Befestigungselement 40 hat wenigstens eine Vertiefung oder Nut 41.

Die Befestigungselemente 40 durchsetzen den Zwischenraum 13. Durch das Einfüllen des rieselfähigen und/oder fließfähigen bzw. schaumförmigen Füllmaterials, werden die Befestigungselemente 40 von dem Füllmaterial umschlossen. Bei der Verwendung eines aushärtbaren Füllmaterials sind die Befestigungselemente 40 nach dem Aushärten fest in der Füllung 38 verankert. Die nicht rotationssymmetrischen Abschnitte, die beispielsgemäß einen polygonalen Außenquerschnitt haben, stellen eine Drehsicherung des Befestigungselements 40 innerhalb der vorzugsweise ausgehärteten Füllung 38 dar. Die Nuten 41 oder andere Vertiefungen im Befestigungselement 40 bilden eine formschlüssige Verbindung zur Abstützung von auf das Befestigungselement 40 einwirkenden Zugkräften mit Kraftkomponenten rechtwinklig zur Außenseitenwand 15s. An den Befestigungselementen 40 können beispielsweise Halteschrauben oder andere Haltemittel angebracht werden, um den Grundkörper 11 in der Fluidbearbeitungsmaschine zu verankern. Die Befestigungselemente 40 können an jeder geeigneten Stelle im Bereich des Zwischenraums angeordnet werden.

Der Grundkörper 11 kann wie folgt hergestellt werden:
Zunächst werden der Innenkörper 14 und der Außenkörper 15 aus den Blechen 20 hergestellt. Dabei werden die Verbindungsteile 22 zwischen dem Innenkörper 14 und dem Außenkörper 15 angeordnet, so dass der Zwischenraum 13 gebildet ist. Die Verbindungsteile 22 werden durch eine stoffschlüssige Verbindung und/oder eine Haftverbindung mit dem Außenkörper 15 und dem Innenkörper 14 verbunden, so dass sie Zugkräfte aufnehmen können.

Optional können die Befestigungselemente 40 zwischen einer der Außenseitenwände 15s und einem benachbarten Verbindungsteil 22 angeordnet werden, beispielsweise durch eine stoffschlüssige Verbindung und/oder eine Haftverbindung sowohl mit der Außenseitenwand 15s, als auch mit dem Verbindungsteil 22 verbunden werden.

Anschließend wird rieselfähiges oder fließfähiges oder schaumförmiges Füllmaterial in den Zwischenraum 13 eingefüllt und verteilt sich im Zwischenraum 13. Das Füllmaterial wird vorzugsweise ausgehärtet und bildet wenigstens einen und vorzugsweise genau einen zusammenhängenden Füllkörper 39.

Der so hergestellte Grundkörper 11 wird dann mit weiteren Komponenten ausgestattet, um die Arbeitskammer 10 gemäß Figur 1 zu bilden. Während der Bearbeitung eines Werkstücks im Innenraum 12 wird dieser mit Hilfe einer Abdeckeinheit 45 im Bereich der Zugangsöffnung 16 verschlossen. Beim Ausführungsbeispiel nach Figur 1 weist die Abdeckeinheit 45 einen Deckel 46 auf, der beim Ausführungsbeispiel aus zwei separaten Deckelteilen 47 aufgebaut ist. Der Deckel 46 erstreckt sich in Längsrichtung L und in Querrichtung Q und ist in Längsrichtung L verschiebbar am Grundkörper 11 gelagert. Der Deckel 46 kann zwischen einer Schließstellung S (in Figur 1 gezeigt) und einer Offenstellung O bewegt werden, beispielsweise durch eine lineare Bewegung der Deckelteile 47 in Querrichtung Q. Die Deckelteile 47 können, z.B. entgegengesetzt voneinander in Querrichtung Q verschoben oder alternativ auch geschwenkt werden. Die Offenstellung O ist in Figur 1 schematisch gestrichelt veranschaulicht.

Zu der Abdeckeinheit 45 gehören außerdem zwei flexible bzw. umlenkbare Abdeckteile 48, die sich auf entgegengesetzten Seiten des Deckels 46 befinden und an einem Längsende jeweils mit dem Deckel 46 verbunden sind. Die Abdeckteile 48 können beispielsweise aus gelenkig miteinander verbundenen Lamellen gebildet sein. Durch die Auslenkbarkeit bzw. Umlenkbarkeit der Abdeckteile 48 aus der Ebene der Zugangsöffnung 16 heraus, kann die gesamte Abdeckeinheit 45 entlang des Grundkörpers 11 in Längsrichtung L bewegt werden. Die Zugangsöffnung 16 wird zuverlässig während des Betriebs der Fluidbearbeitungsmaschine abgedeckt.

Die Arbeitskammer 10 weist außerdem eine Halterung 49 für ein Fluidwerkzeug auf, das mit seiner wenigstens einen Fluidaustrittsöffnung in den Innenraum 12 hineinragt. Zum Anbringen der Halterung 49 kann der Grundkörper 11 eine Halteaussparung 50 aufweisen, die in den Figuren 2 und 5 zu erkennen ist. Die Halteaussparung 50 ist vorzugsweise in Längsrichtung L zentral bzw. mittig im Grundkörper 11 angeordnet und gegenüber dem Zwischenraum 13 durch Bleche verschlossen, um beim Einfüllen des Füllmaterials dessen Austritt aus dem Zwischenraum 13 zu vermeiden.

Analog zur Halteaussparung 50 können erforderlichenfalls weitere Aussparungen im Grundkörper 11 vorhanden sein.

Die Erfindung betrifft einen Grundkörper 11 für eine Arbeitskammer 10 einer Fluidbearbeitungsmaschine sowie ein Verfahren zur Herstellung des Grundkörpers 11. Der Grundkörper 11 ist doppelwandig ausgebildet und weist hierfür einen Innenkörper 14 sowie einen den Innenkörper 14 mit Abstand umschließenden Außenkörper 15 auf. Zwischen dem Innenkörper 14 und dem Außenkörper 15 ist ein vorzugsweise zusammenhängender Zwischenraum 13 gebildet, in dem ein vorzugsweise aushärtbares Füllmaterial eingefüllt und ausgehärtet wird. Die ausgehärtete Füllung 38 bildet einen oder mehrere Füllkörper 39 zwischen dem Innenkörper 14 und dem Außenkörper 15.

### Bezugszeichenliste:

- 10: Arbeitskammer
- 11: Grundkörper
- 12: Innenraum
- 13: Zwischenraum
- 14: Innenkörper
- 14b: Innenboden
- 14s: Innenseitenwand
- 15: Außenkörper
- 15b: Außenboden
- 15s: Außenseitenwand
- 16: Zugangsöffnung

- 20: Blech
- 21: Ablauf
- 22: Verbindungsteil
- 23: äußere Verbindungsstelle
- 24: innere Verbindungsstelle

- 28: Fußabschnitt
- 29: Seitenkante
- 30: Biegekante
- 31: plattenförmiger Abschnitt
- 32: Aussparung
- 33: Verbindungskante
- 34: Durchgangsöffnung

- 38: Füllung
- 39: Füllkörper
- 40: Befestigungselement
- 41: Nut
- 45: Abdeckeinheit
- 46: Deckel
- 47: Deckelteile
- 48: Abdeckteil
- 49: Halterung
- 50: Halteaussparung

- H: Hochrichtung
- L: Längsrichtung
- O: Offenstellung
- Q: Querrichtung
- S: Schließstellung

## Patentansprüche

1. Grundkörper (11) für eine Arbeitskammer (10) einer Fluidbearbeitungsmaschine, wobei der Grundkörper (11) einen Innenkörper (14) und einen den Innenkörper (14) umgebenden Außenkörper (15) aufweist, wobei zwischen dem Innenkörper (14) und dem Außenkörper (15) ein Zwischenraum (13) gebildet ist, der den Innenraum (12) auf mehreren Seiten umgibt und der mit einer Partikelfüllung und/oder einer ausgehärteten Füllung (38) gefüllt ist.

2. Grundkörper nach Anspruch 1, wobei der Innenkörper (14) und der Außenkörper (15) aus Metall oder einer Metalllegierung bestehen.

3. Grundkörper nach Anspruch 1 oder 2, wobei der Innenkörper (14) und der Außenkörper (15) jeweils aus mehreren miteinander verbundenen Bleche (20) aufgebaut ist.

4. Grundkörper nach Anspruch 3, wobei die Bleche (20) stoffschlüssig und/oder mittels einer Haftverbindung miteinander verbunden sind.

5. Grundkörper nach einem der vorhergehenden Ansprüche, wobei der Innenkörper (14) einen Innenboden (14b) und wenigstens eine Innenseitenwand (14s) aufweist, die den Innenraum (12) begrenzen.

6. Grundkörper nach Anspruch 5, wobei der Innenboden (14b) zur Horizontalen geneigt verlaufender Abschnitte aufweist.

7. Grundkörper nach Anspruch 5 oder 6, aufweisend eine Zugangsöffnung (16) zum Innenraum (12) auf der dem Innenboden (14b) gegenüberliegenden Seite.

8. Grundkörper nach einem der vorhergehenden Ansprüche, wobei der Außenkörper (15) einen Außenboden (15b) und wenigstens eine Außenseitenwand (15s) aufweist.

9. Grundkörper nach Anspruch 8, wobei der Außenboden (kein Zwang, kann auch parallel zum Innenboden verlaufen, oder stufig (15b) parallel zur Horizontalen ausgerichtet ist.

10. Grundkörper nach einem der vorhergehenden Ansprüche, wobei im Zwischenraum (13) mehrere Verbindungsteile (22) angeordnet und sowohl am Innenkörper (14) als auch am Außenkörper (15) befestigt sind.

11. Grundkörper nach Anspruch 10, wobei jedes Verbindungsteil (22) einen plattenförmigen Abschnitt (31) aufweist, der sich schräg oder rechtwinkelig zum Innenkörper (14) erstreckt und der eine oder mehrere Aussparungen (32) aufweist, die jeweils eine Durchgangsöffnung (34) für die Partikelfüllung oder die noch nicht ausgehärtete Füllung (38) bilden.

12. Grundkörper nach einem der vorhergehenden Ansprüche, wobei die Partikelfüllung und/oder die ausgehärtete Füllung (38) den Innenkörper (14) an den Seiten umgibt, an denen der Innenkörper (14) und der Außenkörper (15) den Zwischenraum (13) bilden.

13. Grundkörper nach einem der vorhergehenden Ansprüche, wobei die Füllung (38) aus einem ausgehärteten mineralischen Baustoff oder Kunststoff besteht.

14. Verfahren zur Herstellung eines Grundkörpers (11) für eine Arbeitskammer (10) einer Fluidbearbeitungsmaschine, mit folgenden Schritten:
- Herstellen eines Innenkörpers (14) und eines Außenkörpers (15), wobei der Außenkörper (15) den Innenkörper (14) unter Bildung eines Zwischenraums (13) umgibt,
- Einfüllen einer Partikelfüllung und/oder Einfüllen eines aushärtbaren fließfähigen und/oder schaumförmigen Füllmaterials in den Zwischenraum (13) und Aushärten des aushärtbaren Füllmaterials.

15. Verfahren nach Anspruch 14, wobei während der Herstellung des Innenkörpers (14) und des Außenkörpers (15) mehrere Verbindungsteile (22) im Zwischenraum (13) angeordnet und sowohl mit dem Innenkörper (14) als auch mit dem Außenkörper (15) fest verbunden werden.
